# EUROPÄISCHE PATENTSCHRIFT

(11) **EP 0 280 120 B1**
(45) Veröffentlichungstag und Bekanntmachung des Hinweises auf die Patenterteilung: **24.07.1991**
(21) Anmeldenummer: 88102011.9
(22) Anmeldetag: 11.02.1988
(51) Int. Cl.: C25B 3/04

(54) **Elektrochemisches Verfahren zum Austausch von Halogenatomen in einer organischen Verbindung**
Electrochemical process for the exchange of halogen atoms in an organic compound
Procédé électrochimique d'échange d'atomes d'halogène dans un composé organique

(30) Priorität: 17.02.1987 DE 3704915
(43) Veröffentlichungstag der Anmeldung: 31.08.1988
(73) Patentinhaber: HOECHST AKTIENGESELLSCHAFT, 65926 Frankfurt am Main (DE)
(72) Erfinder: Dapperheld, Steffen, Dr., D-6239 Kriftel (DE); Heumüller, Rudolf, Dr., D-6232 Bad Soden am Taunus (DE); Wildt, Manfred, D-6126 Brombachtal (DE)

(56) Entgegenhaltungen:
- EP-A- 0 100 498
- CHEMICAL ABSTRACTS, Band 102, Nr. 4, 28. Januar 1985, Seite 963, Zusammenfassung Nr. 39280r, Columbus, Ohio, US; Z. WANG et al.: "Oscillopolarography of 3-amino-alpha-ethyl-2,4,6-triodohydrocinnamic acid", & FENXI HUAXUE 1984, 12(10), 896-900

## Beschreibung

Die Erfindung bezieht sich auf ein elektrochemisches Verfahren zum Austausch von Halogenatomen gegen Wasserstoff-oder Deuteriumatome in Halogen(meth)acrylsäuren und ihren Derivaten.

Acrylsäure- und Methacrylsäurederivate besitzen ein sehr breites Anwendungsfeld. Als organische Zwischenprodukte gestatten sie den Zugang zu einer Vielzahl von Produkten. Vor allen jedoch eignen sie sich zur Herstellung von Kunststoffen.

Seit einiger Zeit finden halogenierte und deuterierte Acryl- und Methacrylsäurederivate besonderes Interesse, da solche Stoffe zur Herstellung von Kunststoffen mit besonderen Eigenschaften herangezogen werden können.

So werden z.B. α-Halogenacrylsäureester für die Herstellung von strahlungsempfindlichen Schutzschichten in der Resisttechnik verwendet. Speziell α-Fluoracrylsäureester eignen sich beispielsweise zur Herstellung von Kunststoffgläsern für die Luftfahrtechnik und stellen geeignete Ausgangsmaterialien für polymere Lichtwellenleiter dar, wobei deuterierte Derivate aufgrund ihrer besseren optischen Eigenschaften von besonderem Interesse sind.

Synthesen für solche deuterierten und halogenierten Acrylsäurederivate sind kaum bekannt. Die deuterierten Derivate der α-Fluoracrylsäure z.B. lassen sich über das entsprechende Deutero- oder Dideuterotetrafluoroxetan herstellen, jedoch muß man bei der Synthese solcher Tetrafluoroxetane sehr teure deuterierte Reagenzien wie Mono- oder Dideuteroformaldehyd einsetzen und außerdem hohe Ausbeuteverluste in Kauf nehmen. Zusätzlich sind Tetrafluoroxetane sehr giftige Chemikalien.

Es ist bekannt, daß sich in vielen organischen Halogenverbindungen die Halogenatome teilweise oder vollständig durch Wasserstoff- und in einigen Fällen auch durch Deuteriumatome durch elektrochemische Reduktion ersetzen lassen (vgl. The Chemistry of the Carbon-Halogen Bond, S. Patai (Hrsg.), Wiley, New York (1973), S. 979). Die Wasserstoff- oder Deuteriumatome werden dabei im allgemeinen dem Lösungsmittel entnommen.

Die Abspaltung der Halogenatome gelingt besonders leicht, wenn sie sich in Nachbarschaft zu einer elektronenziehenden funktionellen Gruppe, beispielsweise einer Carbonylfunktion, befinden. So gelingt die elektrochemische Halogenabspaltung in α,β-ungesättigten Carbonsäuren, beispielsweise die Entbromierung von 2-Bromfumarsäure zu Fumarsäure, in wäßrigen Lösungen (J. Org. Chem. 34 (1969) 3359).

Schwierig ist allerdings die Enthalogenierung von Verbindungen, die eine Acrylsäure-Struktureinheit besitzen, weil in Konkurrenz zur gewünschten Enthalogenierung verschiedene Reaktionen ablaufen können, die die elektrochemische Umsetzung unselektiv und damit unwirtschaftlich machen.

Bekannt ist die elektrochemische Enthalogenierung von 2,3,3-Trichlorpropionsäure und deren Derivaten wie Amid, Nitril und Ester (vgl. JACS 80, (1958), 5402), allerdings zur mit Hilfe polarographischer Analysenmethoden. Am Beginn jeder Reaktionsfolge steht die Abspaltung zweier vicinaler Chloratome unter Ausbildung einer Doppelbindung. Die entstehenden halogenierten Acrylsäurederivate gehen jedoch Folgereaktionen ein, die bei einer präparativen Nutzung dieser Methode zu erheblichen Verlusten an Produkt führen, so daß dieses Verfahren unwirtschaftlich wird.

Beispielsweise entsteht durch elektrochemische Reduktion von 2,3,3-Trichlorpropionitril in einem Elektrolyten aus 0,05 m Tetramethylammoniumjodid in 60 %igem Ethanol unter den Bedingungen der polarographischen Analyse an einer Quecksilberkathode als intermediäres Produkt 2-Chloracrylnitril, das anschließend jedoch zuerst zu Acrylnitril und dann durch elektrochemische Hydrierung der C-C-Doppelbindung zu Propionitril weiterreduziert wird. Selbst Propionitril wird unter diesen Bedingungen noch reduktiv angegriffen. Eine selektive Bildung ungesättigter Produkte ist somit nach dieser Methode nicht möglich.

Ein weiterer Nachteil dieser Methode ist, daß polymerisationsempfindliche Produkte wie z.B. 2-Chloracrylsäure unter den beschriebenen Bedingungen offensichtlich nicht stabil sind, sondern polymerisieren. So kann man nach elektrochemischer Enthalogenierung von 2,3,3-Trichlorpropionsäure zu 2-Chloracrylsäure lediglich ein niedermolekulares polymeres Produkt isolieren. Zur Herstellung von 2-Halogenacrylsäuren ist dieses Verfahren also ungeeignet, und auch die Acrylsäure läßt sich unter diesen Bedingungen nicht erzeugen.

Außerdem ist die Verwendung von Quecksilber, wie dies in der oben beschriebenen Methode der Fall ist, wegen seiner physikalischen und toxikologischen Eigenschaften für eine technische Anwendung ungeeignet. Des weiteren werden an Quecksilberkathoden nur unbefriedigende Elektrolyseergebnisse erzielt.

Schließlich sind noch eine Reihe von (z.T. technisch genutzten) elektrochemischen Reaktionen von Acrylsäuren und -derivaten, die jedoch für eine gezielte selektive Enthalogenierung von Halogenacrylsäuren und -derivaten hinderlich sind, bekannt geworden:
a) die kathodische Hydrodimerisierung
   (von z.B. Acrylnitril zu Adiponitril zur Herstellung von Zwischenprodukten für die Nylon-6,6-Produktion)
b) die Elektropolymerisation
   (von Acrylsäure und -derivaten, die schon durch die kathodische Entladung von H⁺ in schwefelsaurer Lösung initiiert werden kann)
c) die Abspaltung von zwei vicinalen Halogenatomen in 2,3-Dihalogenacrylsäuren und -derivaten unter Ausbildung einer Dreifachbindung.

Aus dem Stand der Technik ergab sich daher die Aufgabe, in einem technisch durchführbaren und wirtschaftlichen Verfahren aus α,β-ungesättigten halogenierten Carbonsäuren bzw. deren Derivaten elektrochemisch ein oder mehrere Halogenatome selektiv abzuspalten und durch Wasserstoff-oder Deuteriumatome zu ersetzen, ohne daß erhebliche Verluste durch die oben aufgeführten Konkurrenzreaktionen auftreten.

Es wurde nun gefunden, daß die Aufgabe gelöst werden kann, wenn die Elektrolyse gemäß den Merkmalen des Anspruchs 1 durchgeführt wird. Vorteilhafte Weiterbildungen des Verfahrens sind in den Unteransprüchen 2-9 niedergelegt.

Die Erfindung betrifft somit das in den Ansprüchen beschriebene Verfahren.

Im erfindungsgemäßen Verfahren werden Verbindungen der Formel I einer Elektrolyse unterworfen. In dieser Formel ist
- R¹: ein Wasserstoff-, Deuterium- oder Halogenatom oder eine Methyl-, Deuteromethyl-, Nitril-, Halomethyl- oder Deuterohalomethylgruppe, vorzugsweise ein Halogenatom, insbesondere ein Fluoratom.
- R² und R3: unabhängig voneinander Wasserstoff-, Deuterium-oder Halogenatome, wobei die Halogenatome vorzugsweise Chloratome sind, und
- R⁴: Halogen, -OH, -OD, -OMe mit Me = Alkali-, Erdalkali-, oder NH₄⁺-Ion, C₁-C₁₂-Alkoxy, vorzugsweise C₁-C₆-Alkoxy, Nitril-oder -NR⁵R⁶, worin R⁵ und R⁶ gleich oder verschieden sind und H, D, C₁-C₁₂-Alkyl, vorzugsweise C₁-C₆-Alkyl, oder Phenyl bedeuten. Vorzugsweise ist R⁴ -OH, -OD oder -OMe mit Me = Alkali oder NH₄⁺-ion, insbesondere -OH oder OD.

Dabei ist mindestens einer der Reste R¹, R² oder R³ ein Halogenatom.

Als Ausgangssubstanzen geeignet sind unter anderem folgende Verbindungen sowie ihre Ester, Amide, Nitrile und Salze.

Perhalogenierte Acrylsäuren wie Trichlor-, Tribrom- und Trijodacrylsäure oder 2-Chlor-3,3-difluor-, 3,3-Dichlor-2-fluor-, 3,3,-Dibrom-2-fluor-, 3,3,-Dijod-2-fluor-, 2-Brom-3,3-dichlor-, 3,3-Dibrom-2-chlor-, 3,3-Dibrom-2-jod-, 3-Chlor-2,3-difluor-, 2-Chlor-3,3-dijod- und 2-Brom-3,3-dijodacrylsäure oder 3-Brom-2,3-dichlor-, 2,3-Dibrom-3-chlor-, 2,3-Dibrom-3-jod-, 3-Brom-2,3-difluor-, 3-Brom-2,3-dijod-, 3-Brom-2-chlor-3-jod-, 2-Brom-3-chlor-3-jod- und 3-Brom-3-chlor-2-jodacrylsäure, vorzugsweise 3,3-Dichlor-2-fluor-, Trichlor-, Tribrom-, Trijod-, 3-Chlor-2,3-difluor-, 3-Brom-2,3-difluor-oder 3,3-Dibrom-2-fluoracrylsäure, insbesondere 3,3-Dichlor-2-fluor- oder 3-Chlor-2,3-difluoracrylsäure.

Dihalogenierte Acrylsäuren wie 3,3-Dichlor-, 3,3-Dibrom-und 3,3-Dijodacrylsäure oder 3-Brom-3-chlor-, 3-Chlor-3-fluor-, 3-Brom-3-fluor- und 3-Brom-3-jodacrylsäure oder 2,3-Dichlor-, 2,3-Dibrom- und 2,3-Dijodacrylsäure oder 3-Chlor-2-fluor-, 3-Chlor-2-jod-, 2-Chlor-3-fluor-, 2-Chlor-3-jod-, 3-Brom-2-fluor-, 3-Brom-2-jod-, 2-Brom-3-fluor-und 2-Brom-3-jodacrylsäure, vorzugsweise 3-Chlor-2-fluor-, 3-Brom-2-fluor- und 2-Chlor-3-fluor- oder 2-Brom-3-fluoracrylsäure, insbesondere 3-Chlor-2-fluoracrylsäure.

Monohalognierte Acrylsäuren wie 2-Chlor-, 2-Brom- und 2-Jodacrylsäure oder 3-Chlor-, 3-Brom- und 3-Jod-acrylsäure.

Halogenierte Methacrylsäuren wie 2-Chlormethyl-, 2-Brommethyl- und 2-Jodmethylacrylsäure oder 2-Dichlormethyl-, 2-Dibrommethyl- und 2-Chlordifluormethylacrylsäure oder 3,3-Dibrom-2-methyl und 3,3-Dichlor-2-methylacrylsäure oder 3-Chlor-2-methyl- und 3-Brom-2-methylacrylsäure, vorzugsweise 3-Brom-2-methyl-, 3,3-Dibrom-2-methyl-, 3,3-Dichlor-2-methyl- oder 2-Chlormethylacrylsäure, insbesondere 3,3-Dibrom-2-methyl- und 3,3-Dichlor-2-methylacrylsäure.

Halogenierte Cyanoacrylsäuren wie 3-Chlor-2-cyano-, 2-Chlor-3-cyano- und 3-Chlor-3-cyanoacrylsäure, vorzugsweise 3-Chlor-2-cyanoacrylsäure.

Das erfindungsgemäße Verfahren wird in geteilten oder ungeteilten Zellen durchgeführt. Zur Teilung der Zellen in Anoden- und Kathodenraum werden die üblichen im Elektrolyten stabilen Diaphragmen aus Polymeren, vorzugsweise perfluorierten Polymeren, oder anderen organischen oder anorganischen Werkstoffen, wie beispielsweise Glas oder Keramik, vorzugsweise aber Ionenaustauschermembranen, verwendet. Bevorzugte Ionenaustauschermembranen, sind Kationenaustauschermembranen aus Polymeren, vorzugsweise perfluorierten Polymeren mit Carboxyl- und/oder Sulfonsäuregruppen. Die Verwendung von stabilen Anionenaustauschermembranen ist ebenfalls möglich.

Die Elektrolyse kann in allen üblichen Elektrolysezellen, wie beispielsweise in Becherglas- oder Platten- und Rahmenzellen oder Zellen mit Festbett- oder Fließbettelektroden, durchgeführt werden. Es ist sowohl die monopolare als auch die bipolare Schaltung der Elektroden anwendbar.

Es ist möglich, die Elektrolyse sowohl kontinuierlich als auch diskontinuierlich durchzuführen. Besonders zweckmäßig ist eine Arbeitsweise in geteilten Elektrolysezellen mit diskontinuierlicher Ausführung der Kathodenreaktion und kontinuierlichem Betrieb der Anodenreaktion.

Die Elektrolyse kann an allen im Elektrolyten stabilen Kathoden durchgeführt werden. In Frage kommen insbesondere Materialien mit einer mittleren bis hohen Wasserstoffüberspannung wie beispielsweise Pb, Cd, Zn, Kohlenstoff, Cu, Sn, Zr und Quecksilberverbindungen wie Kupferamalgam, Bleiamalgam usw., aber auch Legierungen wie z.B. Blei-Zinn oder Zink-Cadmium. Bevorzugt ist die Verwendung von Kohlenstoffkathoden, insbesondere bei der Elektrolyse in saurem Elektrolyten, da einige der oben aufgeführten Elektrodenmaterialien, z.B. Zn, Sn, Cd und Pb, Korrosion erleiden können. Als Kohlenstoffkathoden kommen im Prinzip alle möglichen Kohle-Elektrodenmaterialien in Frage, wie z.B. Elektrodengraphite, imprägnierte Graphitwerkstoffe, Kohlefilze und auch glasartiger Kohlenstoff.

Als Anodenmaterial können alle Materialien verwendet werden, an denen die an sich bekannten Anodenreaktionen ablaufen. Beispiele sind Blei, Bleidioxid auf Blei oder anderen Trägern, Platin, oder mit Edelmetalloxiden z.B. Platinoxid dotiertes Titandioxid auf Titan oder anderen Materialien für die Sauerstoffentwicklung aus verdünnter Schwefelsäure oder Kohlenstoff oder mit Edelmetalloxdiden dotiertes Titandioxid auf Titan oder anderen Materialien zur Entwicklung von Chlor aus wäßrigen Alkalichlorid- oder Chlorwasserstoff-Lösungen.

Bevorzugte Anolytflüssigkeiten sind wäßrige Mineralsäuren oder Lösungen ihrer Salze, wie beispielsweise verdünnte Schwefelsäure, konzentrierte Salzsäure, Natriumsulfat- oder Natriumchloridlösungen.

Die Katholytflüssigkeiten enthalten Wasser oder Deuteriumoxid.

Bei der Elektrolyse in Gegenwart von Deuteriumoxid müssen im Elektrolyten oder im Katholyten und Anolyten sämtliche aktiven Protonen und enthaltenes Wasser, einschließlich des Kristallwassers, durch Deuteriumatome oder Deuteriumoxid ersetzt werden.

Dem Elektrolyten in der ungeteilten Zelle oder dem Katholyten in der geteilten Zelle können ein oder mehrere Hilfslösungsmittel zugesetzt werden. Beispiele sind kurzkettige aliphatische Alkohole wie Methanol, Ethanol, Propanol oder Butanol, Diole wie Ethylenglykol, Propandiol, aber auch Polyethylenglykole und deren Ether, Ether wie Tetrahydrofuran, Dioxan, Amide wie N,N-Dimethylformamid, Hexamethylphosphorsäuretriamid, N-Methyl-2-pyrrolidon, Nitrile wie Acetonitril, Propionitril, Ketone wie Aceton und andere Lösungsmittel. Im Prinzip ist auch eine Zweiphasenelektrolyse unter Zusatz eines nicht wasserlöslichen organischen Lösungsmittels wie t-Butyl-methylether oder Methylenchlorid in Verbindung mit einem Phasentransferkatalysator möglich.

Der Anteil der Hilfslösungsmittel am Elektrolyten oder dem Katholyten kann 0 bis 100 Gew.-%, vorzugsweise 10 bis 80 Gew.-%, bezogen auf die Gesamtmenge des Elektrolyten oder Katholyten, betragen.

Weiterhin können dem Elektrolyten in der ungeteilten Zelle oder dem Katholyten in der geteilten Zelle Salze von Metallen mit einer Wasserstoffüberspannung von mindestens 0,25 V (bezogen auf eine Stromdichte von 300 mA/cm²) und/oder enthalogenierenden Eigenschaften zugesetzt werden. Als Salze kommen hauptsächlich infrage die löslichen Salze von Cu, Ag, Au, Zn, Cd, Hg, Sn, Pb, Tl, Ti, Zr, Bi, V, Ta, Cr oder Ni, vorzugsweise die löslichen Pb-, Zn-, Cd- und Cr-Salze. Die bevorzugten Anionen dieser Salze sind Cl⁻, SO$\frac{\text{--}}{\text{4}}$, NO$\frac{\text{-}}{\text{3}}$, und CH₃COO⁻.

Die Salze können der Elektrolyselösung direkt zugesetzt oder auch z.B. durch Zugabe von Oxiden, Carbonaten etc. - in einigen Fällen auch der Metalle selbst (sofern löslich) - in der Lösung erzeugt werden.
Die Salzkonzentration im Elektrolyten der ungeteilten Zelle sowie im Katholyten der geteilten Zelle wird zweckmäßig auf etwa 10⁻⁵ bis 10 Gew.-%, vorzugsweise auf etwa 10⁻³ bis 5 Gew.-%, jeweils bezogen auf die Gesamtmenge des Elektrolyten oder Katholyten, eingestellt.

Zur Einstellung des für die Elektrolyse günstigsten pH-Wertes von 0 bis 11, vorzugsweise von 0,5 bis 9, und zur Erhöhung der Leitfähigkeit können dem Katholyten in der geteilten Zelle oder dem Elektrolyten in der ungeteilten Zelle anorganische oder organische Säuren zugesetzt werden, vorzugsweise Säuren wie Salz-, Bor-, Phosphor-, Schwefel-oder Tetrafluoroborsäure und/oder Ameisen-, Essig- oder Citronensäure und/oder deren Salze.

Auch die Zugabe organischer Basen kann zur Einstellung des für die Elektrolyse günstigen pH-Wertes nötig sein und/oder den Verlauf der Elektrolyse günstig beeinflussen. Geeignet sind primäre, sekundäre oder tertiäre C₂-C₁₂-Alkyl-oder Cycloalkylamine, aromatische oder aliphatisch-aromatische Amine oder deren Salze, anorganische Basen wie Alkali- oder Erdalkalihydroxyde wie beispielsweise Li-, Na-, K-, Cs-, Mg-, Ca-, Ba-hydroxyd, quartäre Ammoniumsalze, mit Anionen, wie beispielsweise die Fluoride, Chloride, Bromide, Jodide, Acetate, Sulfate, Hydrogensulfate, Tetrafluoroborate, Phosphate oder Hydroxyde, und mit Kationen wie beispielsweise C₁-C₁₂-Tetraalkylammonium, C₁-C₁₂-Trialkylarylammonium oder C₁-C₁₂-Trialkylalkylarylammonium, aber auch anionische oder kationische Emulgatoren, in Mengen von 0,01 bis 25 Gewichtsprozenten, vorzugsweise 0,03 bis 20 Gewichtsprozenten, bezogen auf die Gesamtmenge des Elektrolyten oder Katholyten.

Bei der Elektrolyse in ungeteilter Zelle können dem Elektrolyten Verbindungen zugesetzt werden, die bei einem negativeren Potential oxidiert werden als die freigesetzten Halogenionen, um das Entstehen des freien Halogens zu vermeiden. Geeignet sind beispielsweise die Salze der Oxalsäure, der Methoxyessigsäure, der Glyoxylsäure, der Ameisensäure und/oder der Stickstoffwasserstoffsäure.

Man elektrolysiert bei einer Stromdichte von 1 bis 500 mA/cm², bevorzugt bei 10 bis 300 mA/cm².

Die Elektrolysetemperatur liegt im Bereich von -10 °C bis zur Siedetemperatur der Elektrolyseflüssigkeit, vorzugsweise von 10° bis 90 °C, insbesondere von 15° bis 80 °C.

Die Aufarbeitung des Elektrolyseprodukts erfolgt auf bekannte Weise, z.B. durch Extraktion oder Abdestillieren des Lösungsmittels. Die dem Katholyten zugesetzten Verbindungen können so dem Prozeß wieder zugeführt werden.

Nach dem erfindungsgemäßen Verfahren gelingt es, aus α,β-ungesättigten Carbonsäuren der Formel I oder ihren Derivaten elektrochemisch ein oder mehrere Halogenatome selektiv abzuspalten und durch Wasserstoff- oder Deuteriumatome zu ersetzen, ohne daß erhebliche Verluste durch die oben aufgeführten Konkurrenzreaktionen auftreten.

Anhand von Vergleichsbeispielen wird gezeigt, daß eine selektive Enthalogenierung unter den in der Veröffentlichung JACS 80, 5402, 1958 beschriebenen Bedingungen nicht gelingt, die Ausbeuten gering sind und damit keine Wirtschaftlichkeit des Verfahrens erreicht werden kann.

Im Vergleichsbeispiel A kann in einer geteilten Zelle nur ein geringer Umsatz von 3,3-Dichlor-2-fluoracrylsäure erreicht werden.

Im Vergleichsbeispiel B wird in ungeteilter Zelle an Quecksilber fast ausschließlich Polymeres und ein Gemisch aus einer Vielzahl unbekannter Produkte gebildet.

Im Vergleichsbeispiel C entsteht bei der Reduktion von 2,3,3-Trichloracrylsäure an einer Quecksilberkathode in geteilter Zelle keine Acrylsäure, sondern es werden zu mehr als 50 % hydrierte und unbekannte Produkte gebildet.

Die Ausbeuteangaben beziehen sich auf den Umsatz des Ausgangsproduktes.

### Beispiele 1 bis 11

Elektrolysebedingungen:
- Elektrolysezelle:: Ummantelte Glastopfzelle mit einem Volumen von 350 ml
- Anode:: Platinnetz bzw. Bleiplatte (20 cm²)
- Kathodenfläche:: 38 cm²
- Elektrodenabstand:: 1,5 cm
- Anolyt:: verdünnte wäßrige Schwefelsäure
- Kationenaustauschermembran:: Zweischichtenmembran aus einem Copolymerisat
aus einem Perfluorsulfonylethoxyvinylether und Tetrafluorethylen
- Stofftransport:: durch Magnetrührer
- Temperatur:: 30 °C
- Kathodische Stromdichte:: 47 mA/cm²
- Klemmenspannung:: 20 V zu Beginn der Elektrolyse, dann abnehmend auf 5-7 V

Zur Aufarbeitung wurde der Katholyt mit Diethylether erschöpfend extrahiert und das Produktgemisch durch Einleiten von Ammoniak als Ammoniumsalz ausgefällt oder durch Destillation vom Lösungsmittel befreit.

### Beispiel 12

- Elektrolysezelle:: geteilte Platten- und Rahmen-Umlaufzelle
- Elektroden:: Elektrodengraphit EH (Sigri, Meitingen) Flache: 200 cm²
- Elektrodenabstand:: 4 mm
- Kationenaustauschermembran:: wie in den Beispielen 1 bis 11
- Turbulenzverstärker:: Polyethylennetze
- Katholyt:: 2,5 l Wasser
11 g NaOH
1 g Pb(OAc)₂ · 3 H₂O
114 g 3-Brommethacrylsäure
- Anolyt:: konz. Salzsäure
- Klemmenspannung:: 8 V zu Beginn, abnehmend auf 5,6 V
- Stromdichte:: 120 mA/cm²
- Durchfluß:: 800 l/h
- Temperatur:: 30 - 36 °C

Nach einem Verbrauch von 40,6 Ah wurde der Katholyt erschöpfend mit Diethylether extrahiert. Nach Abdestillieren des Ethers erhielt man 54 g Rohprodukt der Zusammensetzung:
11,93 g 3-Brommethacrylsäure
34,5 g Methacrylsäure (65,8 %)
3,5 g 3-Bromisobuttersäure (3,4 %)
4,9 g Isobuttersäure (7,5 %)

Die Stromausbeute für die Methacrylsäure betrug 60 %.

### Beispiele 13 - 15

Die Elektrolysebedingungen entsprechen denen des Beispiels 1

### Beispiel 16

Elektrolysebedingungen wie im Beispiel 1

### Beispiel 17

Elektrolysebedingungen wie im Beispiel 1

### Beispiel 18

Elektrolysebedingungen wie im Beispiel 1

### Vergleichsbeispiel A

Elektrolysebedingungen
Elektrolysezelle: ummantelte Glastopfzelle mit einem Volumen von 350 ml, geteilt
Anode: Pt-Netz (20 cm²)
Kathode: Quecksilbersee (ca. 60 cm² Oberfläche)
Kationenaustauschermembran: wie im Beispiel 1
Elektrodenabstand: 1,5 cm
Temperatur: 30 °C
kathod. Stromdichte: 33 mA/cm²
Klemmenspannung: 50-9 V
Anolyt: verd. H₂SO₄
Katholyt: 30 ml Ethanol
70 ml Wasser
1 g Tetramethylammoniumjodid
2 g 3,3-Dichlor-2-fluoracrylsäure
Stromverbrauch: 4,05

Ah

Nach einem Stromverbrauch von ca. 2,5 Ah wurde nur noch Wasserstoff gebildet, die Zusammensetzung des Katholyten änderte sich nicht mehr. Nach Abdestillieren des Ethanols und Extraktion des Rückstands mit Diethylether resultierten 1,4 g Produkt der Zusammensetzung.

### Vergleichsbeispiel B

Elektrolysebedingungen:
- Elektrolysezelle:: ummantelte Glastopfzelle mit einem Volumen von 350 ml, ungeteilt
- Anode:: Platinnetz (20 cm²)
- Kathode:: Quecksilbersee (ca. 60 cm² Oberfläche)
- Elektrodenabstand:: 1,5 cm
- Stofftransport:: durch Magnetrührer
- Temperatur:: 30 °C
- kathod. Stromdichte:: 33 mA/cm²
- Klemmenspannung:: 10-6 V
- Elektrolyt:: 30 g Ethanol
70 g Wasser
1 g Tetramethylammoniumjodid
2 g 3,3-Dichlor-2-fluoracrylsäure
- Stromverbrauch:: 4,05 Ah

Zur Aufarbeitung wurde das Ethanol abdestilliert und der Rückstand mit Diethylether extrahiert. Nach Abdestillieren des Ethers verblieben 1,5 g Produkt mit der Zusammensetzung:

### Vergleichsbeispiel C

Elektrolysebedingungen wie im Vergleichsbeispiel A
- Katholyt:: 70 ml H₂O
30 g Ethanol
1 g Tetramethylammoniumjodid
3 g 2,3,3-Trichloracrylsäure
- Stromverbrauch:: 2,75 Ah

Nach der Extraktion des Katholyten mit Diethylether wurden 1,9 g Produkt mit folgender Zusammensetzung erhalten:

## Patentansprüche

1. Verfahren zum Austausch von Halogenatomen gegen Wasserstoff- oder Deuteriumatome in einer organischen Verbindung der Formel I worin
R¹ ein Wasserstoff-, Deuterium- oder Halogenatom oder eine Methyl-, Deuteromethyl-, Nitril-, Halomethyl-oder Deuterohalomethylgruppe ist,
R² und R³ unabhängig voneinander Wasserstoff-, Deuterium-oder Halogenatome, sind
R⁴ Halogen, -OH, -OD, -OMe mit Me = Alkali-, Erdalkali-, oder NH₄⁺-Ion, C₁-C₁₂-Alkoxy, Nitril oder -NR⁵R⁶, worin R⁵ und R⁶ gleich oder verschieden sind und -H, -D,C₁-C₁₂-Alkyl oder Phenyl bedeuten, ist,
wobei mindestens einer der Reste R¹, R² oder R³ ein Halogenatom ist, durch elektrochemische Reduktion, dadurch gekennzeichnet,
daß man die Verbindung der Formel I in einer ungeteilten Zelle oder einer geteilten Zelle in einer Elektrolyseflüssigkeit bestehend aus - jeweils bezogen auf die Gesamtmenge des Elektrolyten in der ungeteilten Zelle oder des Katholyten in der geteilten Zelle -
0 bis 100 Gew.-% Wasser oder Deuteriumoxid,
100 bis 0 Gew.-% eines Hilfslösungsmittels
0 bis 10 Gew.-% eines Salzes eines Metalls mit einer Wasserstoffüberspannung von mindestens 0,25 V (bezogen auf eine Stromdichte von 300 mA/cm²) und/oder enthalogenierenden Eigenschaften,
bei einer Temperatur von -10 °C bis zur Siedetemperatur der Elektrolyseflüssigkeit und einer Stromdichte von 1 bis 500 mA/cm² einer Elektrolyse unterwirft, wobei die Kathode aus Blei, Cadmium, Zink, Kupfer, Zinn, Zirkon oder Kohlenstoff besteht.

2. Verfahren nach Anspruch 1, dadurch gekennzeichnet, daß man die Elektrolyse bei einem pH-Wert von 0 bis 11 im Elektrolyten in der ungeteilten Zelle oder im Katholyten in der geteilten Zelle durchführt.

3. Verfahren nach Anspruch 1, dadurch gekennzeichnet, daß man 3,3-Dichlor-2-fluoracrylsäure,
Trichloracrylsäure,
Tribromacrylsäure,
Trijodacrylsäure,
3-Chlor-2,3-difluoracrylsäure,
3-Brom-2,3-difluoracrylsäure,
3,3-Dibrom-2-fluoracrylsäure,
3-Chlor-2-fluoracrylsäure,
3-Brom-2-fluoracrylsäure,
2-Chlor-3-fluoracrylsäure,
2-Brom-3-fluoracrylsäure,
3-Brom-2-methylacrylsäure,
3,3-Dibrom-2-methylacrylsäure,
3,3-Dichlor-2-methylacrylsäure
2-Chlor-2-methylacrylsäure oder
3-Chlor-2-cyanoacrylsäure
einer Elektrolyse unterwirft.

4. Verfahren nach Anspruch 1, dadurch gekennzeichnet, daß man die Elektrolyse bei einer Temperatur von 10 bis 90 °C durchführt.

5. Verfahren nach Anspruch 1, dadurch gekennzeichnet, daß man die Elektrolyse bei einer Stromdichte von 30 bis 300 mA/cm² durchführt.

6. Verfahren nach Anspruch 1, dadurch gekennzeichnet, daß man die Elektrolyse in einer geteilten Zelle mit diskontinuierlicher Kathodenreaktion und kontinuierlicher Anodenreaktion durchführt.

7. Verfahren nach Anspruch 1, dadurch gekennzeichnet, daß man die Elektrolyse in einer ungeteilten Zelle durchführt.

8. Verfahren nach Anspruch 1, dadurch gekennzeichnet, daß man die Elektrolyse unter Verwendung einer Kathode aus Kohlenstoff durchführt.

9. Verfahren nach Anspruch 1, dadurch gekennzeichnet, daß ein lösliches Salz von Kupfer, Silber, Gold, Zink, Cadmium, Quecksilber, Zinn, Blei, Thallium, Titan, Zirkon, Wismut, Vanadium, Tantal, Chrom, Cer, Kobalt oder Nickel in einer Konzentration von etwa 10⁻⁵ bis 10 Gew.-%, bezogen auf die Gesamtmenge des Elektrolyten oder Katholyten, zugegen ist.

## Claims

1. A process for the replacement of halogen atoms by hydrogen or deuterium atoms in an organic compound of the formula I in which
R¹ is a hydrogen, deuterium or halogen atom or a methyl, deuteromethyl, nitrile, halogenomethyl or deuterohalogenomethyl group,
R² and R³ independently of one another are hydrogen, deuterium or halogen atoms, and
R⁴ is halogen, -OH, -OD, -OMe in which Me = an alkali metal ion, alkaline earth metal ion or NH₄⁺ ion, C₁-C₁₂-alkoxy, nitrile or -NR⁵R⁶ in which R⁵ and R⁶ are identical or different and denote -H, -D, C₁-C₁₂-alkyl or phenyl,
at least one of the radicals R¹, R² or R³ being a halogen atom, by means of electrochemical reduction, which comprises subjecting the compound of the formula I to electrolysis, in an undivided cell or a divided cell, in an electrolysis liquid composed of:
0 to 100% by weight of water or deuterium oxide,
100 to 0% by weight of an auxiliary solvent and
0 to 10% by weight of a salt of a metal having a hydrogen overvoltage of at least 0.25 volts relative to a current density of 300 mA/cm²) and/or having dehalogenating properties,
relative in each case to the total amount of electrolyte in the undivided cell or of the catholyte in the divided cell, at a temperature from -10°C up to the boiling point of the electrolysis liquid and at a current density of 1 to 500 mA/cm², the cathode being composed of lead, cadmium, zinc, copper, tin, zirconium or carbon.

2. The process as claimed in claim 1, wherein the electrolysis is carried out at a pH of 0 to 11 in the electrolyte in the undivided cell or in the catholyte in the divided cell.

3. The process as claimed in claim 1, wherein 3,3-dichloro-2-fluoroacrylic acid, trichloroacrylic acid, tribromoacrylic acid, triiodoacrylic acid, 3-chloro-2,3-difluoroacrylic acid, 3-bromo-2,3-difluoroacrylic acid, 3,3-dibromo-2-fluoroacrylic acid, 3-chloro-2-fluoroacrylic acid, 3-bromo-2-fluoroacrylic acid, 2-chloro-3-fluoroacrylic acid, 2-bromo-3-fluoroacrylic acid, 3-bromo-2-methylacrylic acid, 3,3-dibromo-2-methylacrylic acid, 3,3-dichloro-2-methylacrylic acid, 2-chloro-2-methylacrylic acid or 3-chloro-2-cyanoacrylic acid is subjected to electrolysis.

4. The process as claimed in claim 1 wherein the electrolysis is carried out at a temperature from 10 to 90°C.

5. The process as claimed in claim 1, wherein the electrolysis is carried out at a current density of 30 to 300 mA/cm².

6. The process as claimed in claim 1, wherein the electrolysis is carried out in a divided cell with a discontinuous cathode reaction and a continuous anode reaction.

7. The process as claimed in claim 1, wherein the electrolysis is carried out in an undivided cell.

8. The process as claimed in claim 1, wherein the electrolysis is carried out using a cathode composed of carbon.

9. The process as claimed in claim 1, wherein a soluble salt of copper, silver, gold, zinc, cadmium, mercury, tin, lead, thallium, titanium, zirconium, bismuth, vanadium, tantalum, chromium, cerium, cobalt or nickel is present in a concentration of about 10⁻⁵ to 10% by weight, relative to the total amount of electrolyte or catholyte.

## Revendications

1. Procédé d'échange par une réduction électrochimique d'atomes d'halogènes contre des atomes d'hydrogène ou de deutérium dans des composés organiques de formule I ci-dessous dans laquelle
R¹ représente un atome d'hydrogène, de deutérium ou d'halogène ou un groupe méthyle, deutérométhyle, nitrile, halométhyle ou deutérohalométhyle,
R² et R³ représentent chacun, indépendamment l'un de l'autre, un atome d'hydrogène, de deutérium ou d'halogène, et
R⁴ représente un halogène, un groupe -OH, -OD ou -OMe, Me désignant un ion de métal alcalin ou alcalinoterreux ou l'ion NH₄⁺, ou encore un alcoxy en C₁-C₁₂, un groupe nitrile ou -NR⁵R⁶, R⁵ et R⁶ pouvant être identiques ou différents et étant chacun l'hydrogène ou le deutérium ou bien un alkyle en C₁-C₁₂ ou un phényle,
l'un au moins des radicaux R¹, R² et R³ étant un atome d'halogène,
procédé caractérisé en ce que l'on soumet à une électrolyse le composé de formule I dans une cellule non divisée ou divisée, dans un électrolyte liquide formé de (toutes les proportions étant rapportées à la quantité totale de l'électrolyte de la cellule non divisée ou du catholyte de la cellule divisée) :
0 à 100% en poids d'eau ou d'oxyde de deutérium
100 à 0% en poids d'un auxiliaire de dissolution et
0 à 10% en poids d'un sel d'un métal à surtension d'hydrogène d'au moins 0,25 V (rapportée à une densité de courant de 300 mA/cm²) et/ou ayant des propriétés de déshalogénation,
à une température comprise entre -10°C et la température d'ébullition du liquide d'électrolyse et à une densité de courant de 1 à 500 mA/cm², la cathode étant en plomb, cadmium, zinc, cuivre, étain, zirconium ou carbone.

2. Procédé selon la revendication 1 caractérisé en ce que l'on effectue l'électrolyse à un pH de 0 à 11, dans l'électrolyte dans la cellule non divisée ou dans le catholyte dans la cellule divisée.

3. Procédé selon la revendication 1, caractérisé en ce que l'on soumet à l'électrolyse l'un des acides suivants :
Acide
3,3-dichloro-2-fluoracrylique,
trichloroacrylique,
tribromoacrylique,
triiodoacrylique,
3-chloro-2,3-difluoracrylique,
3-bromo-2,3-difluoracrylique,
3,3-dibromo-2-fluoracrylique
3-chloro-2-fluoracrylique,
3-bromo-2-fluoracrylique,
2-chloro-3-fluoracrylique,
2-bromo-3-fluoracrylique,
3-bromo-2-méthylacrylique,
3,3-dibromo-2-méthylacrylique,
3,3-dichloro-2-méthylacrylique,
2-chloro-2-méthylacrylique,
3-chloro-2-cyanoacrylique.

4. Procédé selon la revendication 1, caractérisé en ce que l'on effectue l'électrolyse à une température de 10 à 90° C.

5. Procédé selon la revendication 1, caractérisé en ce que l'on effectue l'électrolyse à une densité de courant de 30 à 300 mA /cm².

6. Procédé selon la revendication 1, caractérisé en ce que l'on effectue l'électrolyse dans une cellule divisée avec réaction discontinue à la cathode et réaction continue à l'anode..

7. Procédé selon la revendication 1, caractérisé en ce que l'on effectue l'électrolyse dans une cellule non-divisée.

8. Procédé selon la revendication 1, caractérisé en ce que l'on effectue l'électrolyse avec une cathode en carbone.

9. Procédé selon la revendication 1, caractérisé en ce que l'on effectue l'électrolyse en présence d'un sel soluble de cuivre, argent, or, zinc, cadmium, mercure, étain, plomb, thallium, titane, zirconium, bismuth, vanadium, tantale, chrome, cérium, cobalt ou nickel, à une concentration d'environ 10⁻⁵ à 10% du poids total de l'électrolyte ou du catholyte.
